# EUROPÄISCHE PATENTSCHRIFT

(11) **EP 0 033 447 B1**
(45) Veröffentlichungstag und Bekanntmachung des Hinweises auf die Patenterteilung: **14.12.1983**
(21) Anmeldenummer: 81100245.0
(22) Anmeldetag: 15.01.1981
(51) Int. Cl.: C10B 33/12, C10B 39/02, F27B 1/20

(54) **Einrichtung zum Austragen von Koks aus einem mit Kühlgasen beaufschlagten Kühlschacht**
System for discharging coke from a cooling bunker fed with a cooling gas
Installation de déchargement de coke d'une cuve de refroidissement alimentée de gaz de refroidissement

(30) Priorität: 31.01.1980 DE 3003345
(43) Veröffentlichungstag der Anmeldung: 12.08.1981
(73) Patentinhaber: Krupp Koppers GmbH, 45143 Essen (DE)
(72) Erfinder: Lorrek, Johannes, D-4300 Essen 1 (DE); Jokisch, Friedrich, Dr., Dipl.-Ing., D-4300 Essen 1 (DE)

## Beschreibung

Die Erfindung betrifft eine Einrichtung zum Austragen von Koks aus einem mit Kühlgasen beaufschlagten Kühlschacht.

Der Erfindung liegt die Aufgabe zugrunde, eine Einrichtung zu schaffen, die einerseits einen gut regelbaren, über den Gesamtschachtquerschnitt gleichmässigen Austrag des Kokses gestattet und bei der andererseits ein Entweichen von staubbeladenen Gasen in die Atmosphäre verhindert wird.

Die Erfindung ist gekennzeichnet durch die Kombination folgender Merkmale:
a) dass ein oder mehrere in den auf dem Austragetisch (8) des Kühlschachtes (1) aufliegenden Koks (7) eingreifende Abstreifer (6) vorgesehen sind, die an einem Tragring (5) befestigt sind, der drehbar gelagert und mit einem drehzahlregelbaren Antrieb (17) versehen ist, wobei der Tragring mit dem bzw. den Abstreifern in einem gegen die Atmosphäre abgedichteten Gehäuse (2) angeordnet ist;
b) dass oberhalb des Austragetisches (8) mehrere übereinander bzw. ineinander angeordnete kegelstumpfförmige Metallmäntel (9) zur Ausbildung einer ringförmigen Schüttgutsäule vorgesehen sind, wobei zwischen den einzelnen Metallmänteln (9) Zwischenräume (10) zur Verteilung des Kühlgases belassen sind und
c) dass unterhalb des Austragetisches (8) ein Sammelbehälter (11) für den abgestreiften Koks vorgesehen ist, der gleichzeitig als Verteilungsraum für das Kühlgas dient, wozu er von einer Kühlgas-Ringleitung (15) umgeben ist, von der mehrere in den Sammelbehälter (11) mündende Zweigleitungen (16) abgehen.

Der oder die Abstreifer sind hierbei nach einem weiteren Merkmal der Erfindung schwenkbar und/oder längsverschiebbar am Tragring gelagert. Durch diese Massnahme lässtsich die von jedem einzelnen Abstreifer ausgetragene Koksmenge genau einstellen.

AusderDE-B-1 071 589 ist bereits eine Austragseinrichtung für stückiges Gut bekannt, bei der ein oder mehrere in das Gut eingreifende Abstreifer vorgesehen sind, die am drehbaren Oberteil des Bunkers gelagert und in ihrer Position zur Bunkerachse hin verschiebbar sind.

Nach einer bevorzugten Ausführungsform der Erfindung ist der Sammelbehälter mit einem kegelstumpfförmigen, heb- und senkbaren Bodenverschluss versehen.

Es ist weiter vorgesehen, dass sich an den Sammelbehälter nach unten ein Schleusbehälter anschliesst.

Ein weiteres Merkmal der Erfindung besteht darin, dass der Schleusbehälter mit einem Absaugestutzen für den Abzug eingeströmten Kühlgases versehen ist. Alternativ kann der Schleusbehälter auch einen Anschluss-Stutzen für die Zufuhr von Inertgas aufweisen.

Durch die vorstehend angeführten Erfindungsmerkmale wird ein Austragsystem geschaffen, das als Ganzes gegen die Atmosphäre abgeschlossen ist und damit ein Entweichen von stabbeladenen Gasen zuverlässig verhindert. Die eigentlichen Austrageelemente, bestehend aus den am Tragring befestigten Abstreifern, ermöglichen es, die Menge des in der Zeiteinheit ausgetragenen Kokses in gewünschtem Masse durch Änderung der Rotationsgeschwindigkeit sowie der Stellung der Abstreifer einzustellen. Auf diese Weise kann sichergestellt werden, dass die Kokssäule im Kühlschacht eine gleichbleibende Höhe aufweist und der Koks somit auch eine gleichbleibend intensive Kühlung erfährt.

Die Erfindung ist in der Zeichnung veranschaulicht. Darin ist mit 1 der untere Bereich des Kühlschachtes angedeutet. An diesen schliesst sich nach unten ein metallisches Gehäuse 2 an, an dem mittels vertikaler und horizontaler Trag- bzw. Führungsrollen 3 bzw. 4 ein Tragring 5 gelagert ist. Letzterer trägt mehrere Abstreifer 6, die in die Koksböschung 7 eingreifen, die auf dem Austragetisch 8 aufliegt. Der Auftragetisch stellt den unteren Abschluss mehrerer übereinander bzw. ineinander angeordneter, kegelstumpfförmiger Metallmäntel 9 dar, die hier im Austragebereich des Kühlschachtes eine ringförmige Schüttgutsäule bilden. Dabei sind zwischen den einzelnen Metallmänteln Zwischenräume 10 belassen, die der Verteilung des Kühlgases dienen.

Unterhalb des Austragetisches 8 ist ein Sammelbehälter 11 für den abgestreiften Koks vorgesehen. Dieser ist mit einem kegelförmigen Bodenverschluss 12 versehen, der - wie mit 12' angedeutet - heb-und senkbar ist. An den Sammelbehälter 11 wiederum schliesst sich nach unten ein Schleusbehälter 13 an, dessen unteres Ende mit einem geeigneten Absperrorgan 14 versehen ist.

Der Sammelbehälter 11 ist umgeben von einer Ringleitung 15 für die Zufuhr des Kühlgases. Von dieser Ringleitung gehen sternförmig mehrere Zweigleitungen 16 ab, die in den Sammelbehälter führen. Vom Sammelbehälter aus gelangt das Kühlgas durch den auf dem Austragetisch 8 liegenden Koks bzw. durch die erwähnten Zwischenräume 10 in den Kühlschacht 1. In diesem aufwärts strömend umspült das Kühlgas den im Kühlschacht befindlichen Koks und kühlt ihn hierbei ab, wonach es in hier nicht dargestellter Weise im oberen Bereich des Kühlschachtes aus diesem wieder abgezogen wird.

Zum Antrieb des Tragringes 5 dient im vorliegenden Fall der Elektromotor 17, der mittels einer Tragkonstruktion 18 am metallischen Gehäuse 1 gelagert ist. Der Elektromotor treibt hierbei ein Zahnrad 19 an, das mit der am Umfang des Tragringes vorgesehenen Verzahnung 20 zusammenwirkt.

Durch die Rotation des Tragringes 5 räumen die an diesem befestigten Abstreifer 6 den Koks von dem Austragetisch 8 ab, der von dort aus in den Sammelbehälter 11 gelangt. Der Abzug des Kokses aus diesem in den Schleusbehälter 13 und von dort aus ins Freie erfolgt durch wechselweises Öffnen bzw. Schliessen des Bodenverschlusses 12 und des Absperrorgans 14. Durch diese Anordnung istsichergestellt, dass in keiner Betriebsphase eine direkte Verbindung des Kühlschachtinneren mit der Atmosphäre bestehen kann. Damit wird ein Entweichen staubbeladener Gase aus dem Kühlschacht bzw. aus dem Austragesystem, das eine Belästigung der Umgebung der Anlage zur Folge haben würde, zuverlässig verhindert.

Mit 21 ist in der Zeichnung ein Absaugestutzen am Schleusbehälter 13 bezeichnet, durch den das in den Schleusbehälter durch den geöffneten Bodenverschluss 12 eingeströmte Kühlgas abgezogen wird. Durch diese Massnahme wird verhindert, dass Kühlgas beim Öffnen des Absperrorgans 14 ins Freie gelangt.

Eine andere Möglichkeit, den Austritt von Kühlgas aus dem Schleusbehälter 13 zu verhindern, besteht darin, den Schleusbehälter mit einem Inertgas aus dem mit 22 bezeichneten Anschluss-Stutzen zu beaufschlagen. Der Druck des Inertgases muss hierbei grösser sein als der Druck des Kühlgases, so dass dieses bei geöffnetem Bodenverschluss 12 nicht in den Schleusbehälter einströmen kann.

Während des Austrages des Kokses aus dem Sammelbehälter 11, d.h. bei geöffnetem Bodenverschluss 12, wird der Antrieb des Tragringes 5 mit den Abstreifern 6 stillgesetzt, so dass in dieser Zeit kein weiterer Koks in den Sammelbehälter gelangen und hierbei den Bodenverschluss zusetzen kann.

## Patentansprüche

1. Einrichtung zum Austragen von Koks aus einem mit Kühlgasen beaufschlagten Kühlschacht, gekennzeichnet durch die Kombination folgender Merkmale:
a) dass ein oder mehrere in den auf dem Austragetisch (8) des Kühlschachtes (1) aufliegenden Koks (7) eingreifende Abstreifer (6) vorgesehen sind, die an einem Tragring (5) befestigt sind, der drehbar gelagert und mit einem drehzahlregelbaren Antrieb (17) versehen ist, wobei der Tragring mit dem bzw. den Abstreifern in einem gegen die Atmosphäre abgedichteten Gehäuse (2) angeordnet ist;
b) dass oberhalb des Austragetisches (8) mehrere übereinander bzw. ineinander angeordnete kegelstumpfförmige Metallmäntel (9) zur Ausbildung einer ringförmigen Schüttgutsäule vorgesehen sind, wobei zwischen den einzelnen Metallmänteln (9) Zwischenräume (10) zur Verteilung des Kühlgases belassen sind und
c) dass unterhalb des Austragetisches (8) ein Sammelbehälter (11) für den abgestreiften Koks vorgesehen ist, der gleichzeitig als Verteilungsraum für das Kühlgas dient, wozu er von einer Kühlgas-Ringleitung (15) umgeben ist, von der mehrere in den Sammelbehälter (11) mündende Zweigleitungen (16) abgehen.

2. Einrichtung nach Anspruch 1, dadurch gekennzeichnet, dass der oder die Abstreifer (6) schwenkbar und/oder längsverschiebbar am Tragring (5) gelagert sind.

3. Einrichtung nach Anspruch 1 und 2, dadurch gekennzeichnet, dass der Sammelbehälter (11) mit einem kegelförmigen, heb- und senkbaren Bodenverschluss (12) versehen ist.

4. Einrichtung nach Anspruch 1 - 3, dadurch gekennzeichnet, dass sich an den Sammelbehälter (11) nach unten ein Schleusbehälter (13) anschliesst.

5. Einrichtung nach Anspruch 1 - 4, dadurch gekennzeichnet, dass der Schleusbehälter (13) mit einem Absaugstutzen (21) für den Abzug eingeströmten Kühlgases versehen ist.

6. Einrichtung nach Anspruch 1 - 4, dadurch gekennzeichnet, dass der Schleusbehälter (13) mit einem Anschlussstutzen (22) für die Zufuhr von Inertgas versehen ist.

## Claims

1. Equipment for discharging coke from a cooling flue supplied with cooling gases, characterised by the combination of the following characteristics:
a) by one or more scrapers (6) which reach into the coke (7) lying on the discharge table (8) of the cooling flue (1) and are fixed to a carrier ring (5) which is rotatably mounted and provided with a variable-speed drive (17), the carrier ring with the scraper or scrapers being located in a housing (2) which is sealed from the atmosphere;
b) by several metal shells (9) above the discharge table (8) which have the shape of truncated cones and are arranged above one another and inside one another and which here form an annular column of heaped material, between the individual metal shells (9) being gaps (10) which serve to distribute the cooling gas;
c) by a bunker (11) for the scraped-out coke arranged underneath the discharge table (8), the bunker serving at the same time as a distributor space for the cooling gas, for which purpose the bunker is surrounded by a ring main (15), from which branch lines (16) lead into the bunker.

2. Equipment according to claim 1, characterised in that the scraper or scrapers (6) is or are pivotably and/or longitudinally displaceably mounted on the carrier ring (5).

3. Equipment according to claims 1 and 2, characterised in that the bunker (11) is provided with a conical bottom closure (12) which can be raised and lowered.

4. Equipment according to claim 1 - 3, characterised in that the bunker (11) is adjoined on the underside by an extractor (13).

5. Equipment according to claims 1 - 4, characterised in that the extractor (13) is provided with an extraction nozzle (21) for extracting any cooling gas which has entered.

6. Equipment according to claims 1 - 4, characterised in that the extractor (13) is provided with a connection nozzle (22) for feeding inert gas.

## Revendications

1. Appareil à extraire du coke d'une cheminée de refroidissement alimentée en gaz de refroidissement, caractérisé par la combinaison des points ca- ractérisants suivants:
a) qu'il est prévu une ou plusieurs racles (6) qui pénètrent dans le coke (7) reposant sur la table d'extraction (8) de la cheminée de refroidissement (1) et sont fixées à un anneau porteur (5) qui est monté de manière à pouvoir tourner et muni d'un entraînement (17) à vitesse de rotation réglable, l'anneau porteur étant disposé, avec la ou les racles, dans un carter (2) isolé hermétiquement de l'atmosphère;
b) qu'au dessus de la table d'extraction (8) sont prévues plusieurs enveloppes métalliques tronconiques (9) disposées l'une au dessus de l'autre ou l'une dans l'autre, pour constituer une colonne annulaire de matière en vrac, des interstices (10) étant ménagés entre les différentes enveloppes métalliques (9) par la distribution du gaz de refroidissement, et
c) qu'en dessous de la table d'extraction (8) est prévu un récipient collecteur (11) destiné au coke raclé et qui sert en même temps d'espace de distribution du gaz de refroidissement et est entouré à cet effet d'un tuyau annulaire à gaz de refroidissement (15) duquel partent plusieurs tuyaux de branchement (16) débouchant dans le récipient collecteur (11).

2. Appareil selon la revendication 1, caractérisé par le fait que la ou les racles (6) sont montées sur l'anneau porteur (5) de manière à pouvoir pivoter et/ou coulisser longitudinalement.

3. Appareil selon les revendications 1 et 2, caractérisé par le fait que le récipient collecteur (11) est muni d'une fermeture de fond conique (12) pouvant se lever et s'abaisser.

4. Appareil selon l'une des revendications 1 à 3, caractérisé par le fait qu'à la suite du récipient collecteur (11) se trouve, vers le bas, un récipient d'éclusage (13).

5. Appareil selon l'une des revendications 1 à 4, caractérisé par le fait que le récipient d'éclusage (13) est muni d'une tubulure d'aspiration (21) pour le retrait de gaz de refroidissement ayant afflué.

6. Appareil selon l'une des revendications 1 à 4, caractérisé par le fait que le récipient d'éclusage (13) est muni d'une tubulure de raccordement (22) pour l'amenée de gaz inerte.
